# EUROPÄISCHE PATENTSCHRIFT

(11) **EP 0 235 571 B1**
(45) Veröffentlichungstag und Bekanntmachung des Hinweises auf die Patenterteilung: **15.04.1992**
(21) Anmeldenummer: 87101147.4
(22) Anmeldetag: 28.01.1987
(51) Int. Cl.: B25B 5/12

(54) **Spannvorrichtung**
Clamping device
Dispositif de serrage

(30) Priorität: 30.01.1986 DE 3602738
(43) Veröffentlichungstag der Anmeldung: 09.09.1987
(73) Patentinhaber: DE-STA-CO Metallerzeugnisse GmbH, D-61449 Steinbach/Ts. (DE)
(72) Erfinder: Buchenau, Michel, D-6115 Münster 2 (DE)
(74) Vertreter: Wolf, Günter, Dipl.-Ing.

(56) Entgegenhaltungen:
- DE-A- 3 151 618
- DE-B- 1 122 346
- DE-U- 7 806 055
- FR-A- 2 427 179
- FR-A- 2 550 115
- US-A- 1 679 912
- US-A- 2 190 213
- US-A- 2 367 156
- US-A- 2 551 860
- US-A- 4 458 889

## Beschreibung

Die Erfindung betrifft eine gattungsgemäße Spannvorrichtung, die aus einem gabelartig ausgebildeten Spannkopf besteht, zwischen dessen Gabelteilen der schwenkbare Spannarm und diesen schwenekden Gelenk- und Betätigungsglieder gelagert sind.

Eine Spannvorrichtung dieser Art ist nach der DE-U-78 06 055 bekannt. Spannvorrichtungen dienen insbesondere zum Festspannen von zu bearbeitenden Werkstücken auf Werktischen oder besonders ausgebildeten Werkstückgestellen im Rahmen von insbesondere Serienfertigungen. Diese Spannvorrichtungen erfüllen hinsichtlich ihrer Betätigung und Spannfunktion die an sie zu stellenden Forderungen einer einwandfreien und dauerhaften Fixierung des Werkstückes auf ihrer Unterlage. Diese einwandfreie Funktion kann allerdings dann beeinträchtigt werden, wenn am betreffenden Werkstück spanabhebende Bearbeitungen vorzunehmen sind, wobei durchaus der Fall eintreten kann, daß Bearbeitungsspäne in die Stellmechanik derartiger Kniehebelspannvorrichtungen geraten. Wenn dabei feine Späne zwischen die Gelenkglieder geraten, kann dies zum Verklemmen der Gelenkglieder oder im krassen Fall sogar zur Beschädigung der betreffenden Vorrichtung führen, so daß diese ausgetauscht werden muß. Die Möglichkeit, daß Späne in die Betätigungsmechanik derartiger Spannvorrichtungen geraten können, ist dadurch gegeben, daß diese zwischen den Gabelteilen eines Spannkopfes der Vorrichtung gelagert ist und der Spalt zwischen den Gabelteilen völlig frei liegt, was auch notwendig ist, da der Stellweg des Spannhebels von seiner Spannstellung bis zur Rückstellposition frei sein muß, um die Schwenkbewegung des Spannarmes überhaupt bewirken zu können.

Aus diesem Grunde ist nach dem eingangs genannten DE-U-78 06 055 bereits vorgeschlagen worden, im Bereich des herausragenden Spanngliedes zwischen den Seitenflanken eine elastische, mit dem Spannhebel hochbiegbare Abdeckung anzuordnen. Da die Öffnungswinkel der Spannhebel mindestens 90^{o} betragen, in der Regel aber noch wesentlich größer sind (bis zu 120^{o}), ist dieses Abdeckelement extremen Wechselbelastungen ausgesetzt, die entweder zum baldigen Bruch führen oder das Abdeckelement trotz seiner Elastizität derart verformen, daß es in Spannstellung des Spannhebels seine Abdeckfunktion nicht mehr einwandfrei erfüllt. Vermutlich aus diesem Grunde ist deshalb nach der FR-A-25 50 115 eine vollständige Abkapselung im Kopfbereich solcher Spannvorrichtungen vorgeschlagen worden, die jedoch nur dadurch ermöglicht ist, daß der Spannhebel auf einem seitlich aus dem Kopfstück herausragenden Gelenkzapfen sitzt, d.h., man mußte hierbei auf die günstigere Doppellagerung beidseitig neben dem Spannhebel verzichten. Gleiches gilt für eine Spannvorrichtung nach der FR-A-24 27 179. Eine weitere Spannvorrichtung mit einem Abdeckelement ist aus Figur 6 des Dokumentes US-A-4458889 bekannt.

Der Erfindung liegt demgemäß die Aufgabe zugrunde, eine Spannvorrichtung der eingangs genannten Art dahingehend zu verbessern, daß unter Beibehaltung der beidseitigen Doppellagerung des Gelenkzapfens für den Spannhebel ohne Ausnutzung und Beanspruchung seiner Eigenelastizität für die Abdeckstellung das Abdeckelement den Bewegungen des Spannhebels folgen soll.

Diese Aufgabe ist mit einer Spannvorrichtung der eingangs genannten Art nach der Erfindung durch die im Kennzeichen des Patentanspruches 1 angeführten Merkmale gelöst. Eine weitere Lösung ist durch die im Kennzeichen des unabhängigen Patentanspruches 4 angeführten Merkmale gegeben, und vorteilhafte Weiterbildungen ergeben sich nach den Unteransprüchen.

Aufgrund der beengten Raumverhältnisse an derartigen Vorrichtungen und in Rücksicht auf Schwenkbewegungen um ca. 120^{o} hätte es sich an sich angeboten, den ganzen Spannkopf bspw. mit einer elastischen glockenartigen Gummimanschette abzudecken, die vom Spannarm durchgriffen wird, hierbei und unter Berücksichtigung der ständigen Schwenkbewegungen des Spannarmes und des rauhen Betriebes im Rahmen einer Serienfertigung wäre aber zu erwarten, daß derartige Abdeckmanschetten einer Dauerbelastung nicht lange standhielten. Demgegenüber besteht der erfindungsgemäße Vorschlag in der Abdeckung des Spaltes mittels eines elastischen Abdeckelementes mindestens auf der spannfernen Seite, wobei hier unter elastischem Abdeckelement ein solches zu verstehen ist, das nicht durch Späne od. dgl. Fremdkörper beschädigt werden kann und somit aus einem dünnwandigen, federelastischen, metallischen Material besteht. Das Rollfederband sitzt also als kleines Rollo innerhalb des Spannkopfes und nimmt an der Bewegung des Spannarmes teil, der beim Einschwenken in die Spannstellung das Rollo aus- und mit um die Ecke zieht und die darunter bzw. dahinter befindlichen Gelenkglieder und Gelenke abdeckt. Vorteilhaft kann auch auf der Spannseite am Spalt zwischen den Gabelteilen ein bis zur Spannstellung des Spannarmes reichendes Abdeckelement angeordnet sein bspw. in Form einer federnden Zunge, die sich im Spalt erstreckt oder auch außem am Spannkopf anliegen kann. Eine solche Zunge ist jedoch praktisch keinen Biegewechselbelastungen ausgesetzt. Eine Außenanlage des Abdeckelementes wäre auch für das Rollfederband möglich, allerdings kann dann die Rollo-Lagerung nicht innerhalb des Spaltes untergebracht werden.

Eine solche Außenanlage des Abdeckelementes an der Vorrichtung in Form eines Rollos ist jedoch dann möglich, wenn dieses derart ausgebildet wird, daß das Abdeckelement in seiner Breite größer als die Breite des Spaltes bemessen und mit einer Spannarmdurchgriffsöffnung versehen und an beiden Seiten des Spannkopfes, den Spalt abdeckend, ein- bzw. ausrollbar gelagert ist. Zweckmäßig ist dabei der Spannkopf an seinen freien Enden, d.h. an den Gabelteilen mit Abrundungen versehen, damit sich das Abdeckelement gut über die freien Enden bewegen läßt. Da der Spannarm das Abdeckelement durchgreift, nimmt auch hier das Abdeckelement an der Bewegung des Spannarmes teil, wobei der Abzug des Abdeckelementes auf der einen Seite mit einem Abrollen und auf der anderen Seite mit einem Einrollen verbunden ist.

Zwar ist es nach DE-A 31 51 618, DE-A 11 22 346 und den US-A-1 679 912, 2 190 213, 2 367 156 und 2 551 860 bereits bekannt, Führungsschienen bzw. Führungsbetten von Werkzeugmaschinen durch ausziehbare Abdeckrollen abzudecken, dies ist aber dort absolut unproblematisch, weil die geführten Schlitten einfache Hin- und Herbewegungen und keine mit Spannhebeln vergleichbare Schwenkbewegungen ausführen, die ausziehbaren Abdeckbänder keine Spalte, sondern exponierte und damit mehr oder weniger freistehende Laufflächen abzudecken haben und keine beengten Raumverhältnisse wie an Spannvorrichtungen vorliegen. Insoweit lassen sich also diese vorbekannten Abdeckschutzeinrichtungen nicht ohne weiteres auf Spannvorrichtungen der hier vorliegenden Art übertragen.

Aufgrund der zu beachtenden Schwenkbewegung des Spannhebels im Spalt lassen sich auch nicht ohne weiteres beidseitig und wie vorbekannt am Schwenkhebel überdeckende Abdeckbänder befestigen.

Die erfindungsgemäße Spannvorrichtung wird nachfolgend anhand der zeichnerischen Darstellung von Ausführungsbeispielen näher erläutert.

Es zeigt schematisch
- Fig. 1: in Seitenansicht eine Kniehebelspannvorrichtung;
- Fig. 2: die Kniehebelspannvorrichtung gemäß Fig. 1 von der Spannseite aus gesehen;
- Fig. 3: eine Draufsicht auf die Spannvorrichtung und
- Fig. 4: perspektivisch eine besondere Ausführungsform der Spannvorrichtung.

Wie aus Fig. 1 bis 3 erkennbar, besteht die Kniehebelspannvorrichtung aus einem gabelartig ausgebildeten Spannkopf 6, zwischen dessen Gabelteilen 3 der Spannarm 1 und die diesen schwenkenden Gelenk- und Betätigungsglieder gelagert sind, die keiner näheren Erläuterung bedürfen, da diese Elemente in ihrer Anordnung und Funktion hinlänglich bekannt sind.Beim dargestellten Ausführungsbeispiel erfolgt der Antrieb der Spannvorrichtung mittels eines hydraulisch oder pneumatisch betätigbaren Antriebszylinder 11. Wie aus Fig. 1 erkennbar, ist der die Gelenk- und Betätigungsglieder und das gelagerte Ende des Spannarmes 1 aufnehmende Spalt 2 zwischen den Gelenkteilen 3 mit einem elastischen Abdeckelement 4 auf der spannfernen Seite 5 abgedeckt, wobei das Abdeckelement 4 mit einer Länge versehen ist, die der maximalen Länge des Spaltes 2 bei Spannstellung des Spannhebels 1 entspricht. Dabei ist das Abdeckelement 4 in Form eines Rollfederbandes 4' ausgebildet, das mit seinem aufrollbaren Ende am Spannkopf 6 unterhalb der Rückstellposition des Spannarmes 1 gelagert und mit seinem freien Ende 7 am gelenknahen Ende des Spannarmes 1 befestigt ist. In der Rückstellposition I gemäß Fig. 1 ist das Rollfederband auf seiner entsprechend federbelasteten Aufnahmerolle 12 aufgerollt und in Spannstellung II entsprechend weit ausgezogen, und verläuft im Spalt 2,wie gestrichelt angedeutet. Auf der Spannseite 5' ist am Spalte 2 zwischen den Gabelteilen 3 ein bis zur Spannstellung des Spannarmes 1 reichendes Abdeckelement in geeigneter Weise befestigt und deckt den Spalt 2 auch von dieser Seite ab. Im übrigen kann auf dieser Seite ebenfalls für dieses Abdeckelement 8 das Rollo-Prinzip angewendet werden, das auf dieser Seite wesentlich kürzer gehalten werden kann, da hier der Stellweg entsprechend kurz ist.

Anknüpfend an das beidseitige Rollo-Prinzip kann gem. Fig. 4 die Vorrichtung auch derart ausgebildet sein, daß das Abdeckelement 4 in seiner Breite größer als die Breit des Spaltes 2 bemessen und mit einer Spannarmdurchgriffsöffnung 9 versehen ist. Das Abdeckelement 4 bildet hierbei also ein durchgehendes Band, dessen Enden auf beiden Seiten am kleinen Rollowellen gelagert sind, deren Federspannung jeweils entgegengesetzt gerichtet ist. Da der Spannarm 1 das Rollfederband 4 durchgreift, macht dieses Federband die Bewegung des Spannarmes 1 automatisch mit, wobei der Auszug auf der einen Seite mit einem Einrollen auf der anderen Seite verbunden ist und umgekehrt. Da der Spannarm praktisch bei allen bekannten Ausführungsformen derartiger Spannvorrichtungen in seiner Breite mit geringem Untermaß der Breite des Spaltes 2 entspricht, verlangt die Anordnung der Durchgriffsöffnung, daß das Rollfederband breiter gehalten wird als der Spalt, was bedeutet, daß das Rollfederband bei dieser Ausführungsform sich nicht innerhalb des Spaltes 2 erstrecken kann, sondern über die Flanken an den freien Enden 3' der Gabelteile 3 verläuft, die dafür zweckmäßig und beidseitig mit Abrundungen lo versehen sind. Wie in Fig. 4 angedeutet, it es dabei ohne weiteres möglich, die kleinen Rollowalzen, räumlich nach außen nicht auftragend, in den Spannkopf mit einzubeziehen, wofür die Gabelteile mit entsprechenden Ausnehmungen 13 versehen sind, in denen die kleinen Rollowellen (nicht dargestellt) gelagert sind.

## Patentansprüche

1. Spannvorrichtung bestehend aus einem gabelartig ausgebildeten Spannkopf (6), zwischen dessen Gabelteilen (3) der schwenkbare Spannarm (1) und die diesen schwenkenden Gelenk- und Betätigungsglieder gelagert und diese mit einem elastischen Abdeckelement (4) abgedeckt sind,
**dadurch gekennzeichnet,**
daß das die im Spalt (2) angeordneten Gelenk- und Betätigungsglieder und das gelagerte Ende des Spannarmes (1) mindestens auf der spannfernen Seite (5) abdeckende elastische Abdeckelement (4) in Form eines Rollfederbandes (4') ausgebildet ist, das einerseits mit seinem aufrollbaren Ende am Spannkopf (6) unterhalb des gelenknahen Endes (7) des Spannarmes (1) in seiner Rückstellposition und andererseits am gelenknahen Ende (7) des Spannarmes (1) befestigt ist.

2. Vorrichtung nach Anspruch 1,
**dadurch gekennzeichnet,**
daß am Spalt (2) zwischen den Gabelteilen (3) auch auf der Spannseite (5') ein bis zur Spannstellung des Spannarmes (1) reichendes Abdeckelement (8) angeordnet ist.

3. Vorrichtung nach Anspruch 1 oder 2,
**dadurch gekennzeichnet,**
daß die Abdeckelemente (4, 8) innerhalb des Spaltes (2) zwischen den Gabelteilen (3) angeordnet sind.

4. Spannvorrichtung, bestehend aus einem gabelartig ausgebildeten Spannkopf (6), zwischen dessen Gabelteilen (3) der schwenkbare Spannarm (1) und die diesen schwenkenden Gelenk- und Betätigungsglieder gelagert und diese mit einem elastischen Abdeckelement (4) abgedeckt sind,
**dadurch gekennzeichnet,**
daß das die im Spalt (2) angeordneten Gelenk- und Betätigungsglieder und das gelagerte Ende des Spannarmes (1) abdeckende elastische Abdeckelement (4) in Form eines Rollfederbandes (4') ausgebildet ist, das in seiner Breite größer als die Briete des Spaltes (2) bemessen und mit einer Spannarmdurchgriffsöffnung (9) versehen und an beiden Seiten des Spannkopfes (6), den Spalt (2) abdeckend, ein- bzw. ausrollbar gelagert ist, wobei das Rollfederband an der spannfernen Seite des Spannkopfs (6) unterhalb des gelenknahen Endes (7) des Spannarmes (1) in seiner Rückstellposition gelagert ist.

5. Vorrichtung nach Anspruch 4,
**dadurch gekennzeichnet,**
daß der Spannkopf (6) an den freien Enden (3') der Gabelteile (3) mit Abrundungen (10) versehen ist.

## Claims

1. A clamping device comprising a clamping head (6) of fork-type configuration between the fork-type portions (3) of which are disposed the swivable clamping arm (1) and the articulated and actuating members swivelling the former, with the latter being covered by an elastic covering element (4),
characterized in
that the elastic covering element (4) covering, at least on the non-clamping side (5), the articulated and actuating members disposed in gap (2) and the supported end of the clamping arm (1) is in the form of a rewind spring band (4') which, on the one hand, with the wind-up end thereof, is fixed to the clamping head (6) below the end (7) close to the joint of the clamping arm (1), in its restoring position, and, on the other hand, is fixed to the end (7) close to the joint of the clamping arm (1).

2. A clamping device according to claim 1,
characterized in
that disposed on gap (2), between the fork-type portions (3), also on the clamping side (5') is a covering element (8) extending to the clamping position of the clamping arm (1).

3. A clamping device according to claims 1 or 2,
characterized in
that the covering elements (4,8) are disposed within the gap (2) between the fork-type portions (3).

4. A clamping device, comprising a clamping head (6) of fork-type configuration, between the fork-type portions (3) of which is disposed the swivable clamping arm (1) and the articulated and actuating members swivelling the former, with the latter being covered by an elastic covering element (4),
characterized in
that the elastic covering element (4) covering the articulated and actuating members disposed in the gap (2) and the supported end of the clamping arm (1) is in the form of a rewind spring band (4') the width of which is dimensioned larger than the width of the gap (2) with the band being provided with a clamping arm passage opening (9) and on either side of the clamping head (6) being disposed in a manner windable and unwindable while covering the gap (2), with the rewind spring band being disposed, in its restoring position, on the the non-clamping side of the clamping head (6) below the end (7) close to the joint of the clamping arm (1).

5. A device according to claim 4,
characterized in
that the clamping head (6), at the free ends (3') of the fork-type parts (3) is provided with roundings (10).

## Revendications

1. Dispositif de serrage constitué par une tête de serrage (6) configurée en fourche, entre les parties en fourche (3) de laquelle sont positionnés le bras de serrage (1) pivotant et les organes d'articulation et d'actionnement qui le font pivoter, ceux-ci étant recouverts d'un élément de recouvrement (4) élastique, **caractérisé en ce** que l'élément de recouvrement élastique (4) qui recouvre les organes d'articulation et d'actionnement placés dans la fente (2) et l'extrémité positionnée du bras de serrage (1) au moins sur le côté éloigné du serrage (5) est configuré en forme de bride de ressort à crosse (4') qui est fixée d'une part avec son extrémité enroulable sur la tête de serrage (6) au-dessous de l'extrémité proche de l'articulation (7) du bras de serrage (1) dans sa position retour et d'autre part à l'extrémité proche de l'articulation (7) du bras de serrage (1).

2. Dispositif selon la revendication 1, **caractérisé en ce** qu'un élément de recouvrement (8) qui va jusqu'à la position de serrage du bras de serrage (1) est placé sur la fente (2) entre les parties en fourche (3) également sur le côté serrage (5').

3. Dispositif selon la revendication 1 ou 2, **caractérisé en ce** que les éléments de recouvrement (4, 8) sont placés à l'intérieur de la lente (2) entre les parties en fourche (3).

4. Dispositif de serrage constitué par une tête de serrage (6) configurée en fourche, entre les parties en fourche (3) de laquelle sont positionnés le bras de serrage (1) pivotant et les organes d'articulation et d'actionnement qui le font pivoter, ceux-ci étant recouverts d'un élément de recouvrement (4) élastique, **caractérisé en ce** que l'élément de recouvrement élastique (4) qui recouvre les organes d'articulation et d'actionnement placés dans la fente (2) et l'extrémité positionnée du bras de serrage (1) est configuré en forme de bride de ressort à crosse (4') dont la largeur est plus large que la largeur de la lente (2), qui est équipée d'une ouverture pour le passage du bras de levage (9) et qui est positionnée en pouvant être enroulée et déroulée des deux côtés de la tête de serrage (6) en recouvrant la lente (2), la bride du ressort en crosse étant positionnée du côté éloigné du serrage de la tête de serrage (6) au-dessous de l'extrémité proche de l'articulation (7) du bras de serrage (1) en position de retour.

5. Dispositif selon la revendication 4, **caractérisé en ce** que la tête de serrage (6) est équipée d'arrondissements aux extrémités libres (3') des parties en fourche (3).
